# NOUVEAU FASCICULE DE BREVET EUROPEEN

(11) **EP 0 004 213 B2**
(45) Date de publication et mention de la décision concernant l'opposition: **09.11.1988**
(45) Mention de la délivrance du brevet: 10.02.1982
(21) Numéro de dépôt: 79400093.5
(22) Date de dépôt: 14.02.1979
(51) Int. Cl.: H01H 33/985

(54) **Dispositif d'extinction d'arc à autosoufflage pneumatique et magnétique**
Lichtbogenlöscheinrichtung mit pneumatischer und magnetischer Blasung
Arc-extinguishing device with pneumatic and magnetic self blow-out

(30) Priorité: 01.03.1978 FR 7806078
(43) Date de publication de la demande: 19.09.1979
(73) Titulaire: MERLIN GERIN, F-38050 Grenoble Cédex (FR)
(72) Inventeur: Bernard, Georges, F-38120 Saint-Egreve (FR); Hennebert, Jacques, F-38000 Grenoble (FR)
(74) Mandataire: Kern, Paul

(56) Documents cités:
- CH-A- 250 184
- CH-A- 583 456
- DE-A- 2 350 832
- DE-C- 646 031
- DE-C- 675 996
- DE-C- 743 898
- FR-A- 1 441 241
- FR-A- 2 239 750
- FR-A- 2 274 131
- FR-A- 2 282 711
- US-A- 2 333 598
- Brown, Boveri, Mitt. 64, 1977 (11), pp. 628-633

## Description

L'invention est relative à un dispositif d'extinction d'arc à autosoufflage par expansion thermique et rotation de l'arc pour un pôle d'un disjoncteur électrique à enveloppe étanche remplie d'un gaz à rigidité diélectrique élevée, notamment d'hexafluorure de soufre et comprenant :
- une première cloison intermédiaire fixe de séparation de l'enceinte confinée par l'enveloppe en un premier et deuxième compartiment,
- un contact mobile axialement de forme tubulaire, accouplé à une tige de commande et susceptible de coopérer avec un ensemble de contact fixe, la zone de contact étant disposée dans ledit premier compartiment, ledit contact mobile traversant à coulissement étanche un orifice ménagé dans ladite première cloison, ledit contact mobile communiquant avec le deuxième compartiment pour constituer une voie d'échappement du gaz comprimé du premier compartiment vers le deuxième compartiment,
- une bobine de soufflage magnétique appartenant audit ensemble de contact fixe et disposée dans ledit premier compartiment coaxialement auxdits contacts,
- une électrode annulaire de mise en circuit de la bobine de soufflage disposée sur la face libre de la bobine en regard du contact mobile, la bobine étant électriquement connectée entre le contact fixe et l'électrode annulaire pour engendrer un champ magnétique de soufflage en rotation de l'arc ancré sur l'électrode, le gaz comprimé par l'action de l'arc tournant s'échappant du premier compartiment en soufflant pneumatiquement l'arc.

Un dispositif de ce genre, mentionné dans le préambule de la revendication de la présente demande, est décrit dans la publication Brown Boveri Mitteilung 64,1977 (11) 628-633 qui constitue l'état de la technique le plus proche: Le dispositif connu comporte une enceinte subdivisée en deux compartiments, un compartiment de formation d'arc et un compartiment d'expansion du gaz comprimé sous l'action thermique de l'arc. L'ensemble de contact fixe comporte une bobine de soufflage, coiffée par une électrode annulaire et entourant le contact fixe et tout échappement de gaz à travers la bobine est empêché par un fond étanche constituant le fond de l'enceinte. L'arc tiré entre les contacts lors de leur séparation commute sur l'électrode annulaire en mettant en circuit la bobine. L'arc est soufflé en rotation par le champ magnétique engendré par la bobine et provoque un échauffement et une compression du gaz. Le gaz comprimé s'échappe vers le compartiment d'expansion, à travers le contact mobile tubulaire et cet écoulement centripète entraîne l'arc vers le centre avec un risque de réamorçage sur le contact fixe en mettant hors circuit la bobine, ce qui compromet l'extinction de l'arc.

La présente invention a pour but de permettre la réalisation d'un dispositif d'extinction d'arc simple et fiable à autosoufflage pneumatique et magnétique qui évite tout risque de désexcitation de la bobine.

Le dispositif d'extinction d'arc selon l'invention est caractérisé par le fait qu'il comprend de plus :
- un troisième compartiment de l'enceinte séparé du premier compartiment par une deuxième cloison intermédiaire fixe en un matériau isolant, le premier compartiment étant encadré par les deuxième et troisième compartiments,
- un conduit tubulaire traversant axialement la bobine portée par ladite deuxième cloison et se raccordant à l'électrode annulaire, cette dernière recouvrant avec un collet du contact fixe la face d'extrémité libre de la bobine, en laissant entre l'électrode annulaire et le collet un petit intervalle libre, et le contact mobile, en regard de l'électrode annulaire, étant d'un diamètre inférieur à celui du contact fixe, ledit conduit tubulaire débouchant dans le premier compartiment et communiquant avec le troisième compartiment, pour constituer une voie d'échappement du gaz comprimé du premier compartiment vers le troisième compartiment, les racines de l'arc en rotation étant soufflées vers une zone éloignée du contact fixe par les gaz s'échappant par les voies d'échappement.

La séparation des contacts provoque l'ouverture des conduits d'échappement et l'amorçage d'un arc qui commute rapidement sur l'électrode annulaire de mise en circuit de la bobine de soufflage magnétique. L'arc soufflé magnétique- ment par la bobine balaye l'espace de la chambre de coupure en échauffant le volume de gaz dont la pression augmente. Le gaz comprimé s'échappe par les contacts tubulaires en soufflant pneumatiquement les deux racines d'arc en rotation sur des pistes annulaires. Les essais ont confirmé les performances de coupure d'un tel dispositif. La bobine de soufflage est shuntée en position de fermeture des contacts et de ce fait il est possible d'utiliser une bobine capable d'engendrer un champ magnétique puissant de soufflage. En disposant la bobine à l'intérieur du contact fixe, le soufflage centripète pneumatique ne risque pas de compromettre le soufflage magnétique.

Un dispositif connu (publication CH-A 583 456) décrit err référence aux figures 4, 5 et 8, 9, un disjoncteur à enceinte subdivisée en trois chambres, une chambre de formation d'arc, encadrée de deux chambres d'expansion, chacune de ces dernières communiquant avec la chambre de formation par un conduit ménagé dans un contact tubulaire. Lors d'une ouverture du disjoncteur, deux arcs indépendants sont tirés dans la chambre de formation, l'un entre les deux contacts tubulaires et l'autre entre des contacts auxiliaires agencés en boucle pour engendrer un champ magnétique de soufflage magnétique en rotation de l'arc tiré entre ces contacts auxiliaires. L'arc tiré entre les contacts tubulaires est soufflé pneumatiquement et son extinction provoque l'interruption du courant. L'arc tournant tiré entre les contacts auxiliaires engendre la surpression dans la chambre de formation et il est soustrait à une action de soufflage pneumatique risquant de compromettre le soufflage magnétique.

Le document FR-A-2 389 219 décrit un disjoncteur analogue à celui du document précité Brown Boveri Mitteilung. Une broche isolante occupe l'espace central du contact fixe pour chasser l'arc de cette zone et empêcher, après la commutation, un retour d'arc sur la pièce de contact fixe.

Le document US-A-2 333 598 concerne un disjoncteur à arc tournant avec écoulement du gaz à travers les deux contacts tubulaires dès leur séparation. Le gaz de soufflage est fourni par un compresseur indépendant du disjoncteur ce qui complique l'installation. Les bobines de soufflage sont parcourues en permanence par le courant.

En disposant selon l'invention le contact fixe à l'extérieur de la bobine à l'abri des gaz ionisés s'échappant par le noyau tubulaire de la bobine, on évite un réamorçage de l'arc sur le contact fixe et tout risque de désexcitation de la bobine.

D'autres avantages et caractéristiques ressortiront plus clairement de .Ia- description qui va suivre de plusieurs modes de réalisation de l'invention, donnés à titre d'exemples non limitatifs et représentés aux dessins annexés, dans . lesquels :
- la figure 1 est une vue en élévation en coupe axiale d'un disjoncteur du type perfectionné par l'invention, représenté sur la partie droite en position de fermeture et sur la partie gauche en position d'ouverture ;
- la figure 2 est une vue partielle de la figure 1, montrant la phase de séparation des contacts du disjoncteur,
- la figure 3 est une vue partiellé en élévation et en coupe axiale du disjoncteur selon l'invention, le disjoncteur étant en position de fermeture sur la demi-vue de gauche et en position de fermeture sur la demi-vue de droite.

Sur les figures, un pôle d'un disjoncteur comprend une enceinte 10 étanche en matériau isolant, remplie de gaz isolant à haute rigidité diélectrique, notamment de l'hexafluorure de soufre, et obturée par un couvercle 12 scellé sur un rebord 14 annulaire de l'enceinte 10. Deux cloisons 16, 18 fixes en matériau isolant, échelonnées le long de l'axe longitudinal XX', subdivisent l'intérieur de l'enceinte 10 en trois compartiments 20. 22, 24 juxtaposés dont le compartiment intermédiaire 22 constitue la chambre de coupure intercalée entre les autres compartiments adjacents 20; 24 d'expansion du gaz isolant. Le disjoncteur comporte une paire de contacts creux fixe et mobile 26, 28 en forme de tuyère, alignés dans la direction de l'axe XX'. Le contact fixe 26 a un diamètre intérieur égal au diamètre extérieur du contact mobile 28 pour permettre un emboîtement en position de fermeture. Une tige de commande 30 en matériau conducteur est montée à coulissement dans un organe de support 32 et relie le contact mobile. coulissant 28 à un mécanisme de manoeuvre à manivelle 34. L'ensemble tige de commande 30, contact 28 traverse à faible jeu une ouverture 36 ménagée dans la cloison 16, et est doté d'un conduit 38 axial qui communique avec le compartiment 20 par des orifices 40. Une prise de courant à contact 42 glissant sur la tige de commande 30 relie cette dernière au support 32 et à une borne de branchement 44 extérieure à l'enceinte 10. Une borne opposée 48 est reliée par une pièce de support 50 au contact fixe 26. Un conduit 52 axial est ménagé dans l'ensemble, pièce de support 50, contact fixe 26, qui traverse la cloison 18. Le conduit 52 communique avec le compartiment 24 par des orifices 54.

Une bobine électromagnétique 56 cylindrique est fixée sur la face de la cloison 18 dans le compartiment intermédiaire 22 et entoure le contact fixe 26 avec interposition d'un fourreau 58 isolant. Une électrode 60 annulaire formant une bague en court-circuit est accolée à la face libre de la bobine 56 en étant séparée de l'extrémité du contact fixe 26 par un entrefer axial e1 suffisamment faible pour faciliter la migration des racines d'arc du contact fixe 26 vers l'électrode 60 au début de la course d'ouverture du contact 28. L'une des extrémités de la bobine 56 est connectée à l'électrode 60 et l'extrémité opposée est reliée à la pièce de support 50 par un manchon 62 conducteur. Un revêtement 64 métallique de forme cylindrique est appliqué sur la paroi interne de l'enceinte 10 le long du compartiment intermédiaire 22, et sert de protection à ladite paroi contre les effets de l'arc tiré entre les contacts 26, 28 lors de leur séparation. Un entrefer e2 radial isole l'électrode 60 du contact mobile 28 en position de fermeture.

Le fonctionnement du disjoncteur est le suivant :

En position de fermeture des contacts 26, 28 (figure 1), le courant nominal circule de la borne - 48 dans la pièce de support 50, les contacts 26, 28, la tige 30, le contact glissant 42, l'organe de support 32, vers la borne 44. L'entrefer e2 d'isolement coupe le circuit d'excitation de la bobine 56.

Lors de l'apparition d'un courant de défaut, la manivelle 34 du mécanisme de manoeuvre pivote dans le sens trigonométrique et provoque le coulissement de la tige de commande 30 dans le sens de la flèche f. Un arc initial est d'abord tiré entre les contacts 26, 28, dès leur séparation, puis lors de la course poursuivie du contact mobile 28, un premier arc partiel s'établit entre le contact fixe 26 et l'électrode 60, et un second arc partiel en série avec le premier est amorcé entre l'électrode 60 et le contact mobile 28. Durant cette première phase de fonctionnement, le courant parcourt toujours le contact fixe 26, et l'arc tiré entre ce dernier et l'électrode 60 shunte la bobine 56, qui reste désexcitée. A un instant prédéterminé, le premier arc partiel s'éteint, et le courant 1 est commuté dans le circuit de shuntage d'alimentation de la bobine 56 par l'intermédiaire du manchon 62. L'arc ancré sur le contact mobile 28 et l'électrode 60 est alors soumis à un champ radial B engendré par la bobine 56 qui provoque sa rotation rapide sur l'électrode 60. L'échauffement du gaz SF6 contenu dans le compartiment intermédiaire 22 par l'arc tournant entraîne une augmentation de pression et un échappement du gaz comprimé par les conduits 38, 52 (flèches F1 et F2 de la figure 2) vers les compartiments d'expansion 20, 24 disposés de part et d'autre de la chambre de coupure 22. Le doubie soufflage inversé assure l'extinction rapide de l'arc tournant. En position d'ouverture du disjoncteur, les trois compartiments 20, 22, 24 sont en communication. Le déphasage entre le champ magnétique B engendré par la bobine 56 et le courant 1 améliore le soufflage.

On remarque que l'arc tournant constitue un moyen générateur de pression du gaz contenu dans le compartiment intermédiaire 22 et évite tout échauffement excessif des pistes de migration des racines d'arc. La compression du SF6 par l'arc tournant et l'extinction de ce dernier par le soufflage magnétique et le double soufflage pneumatique s'effectuent dans le même compartiment intermédiaire 22 conformé en chambre de coupure.

Sur la figure 3, les mêmes repères sont utilisés pour désigner des pièces identiques ou analogues à celles représentées aux figures 1 et 2, ces pièces n'étant plus décrites en détail par la suite.

Un contact fixe 112 entoure extérieurement la bobine 56 et présente un collet 114 coiffant la bordure externe de la face libre de la bobine 56. Une électrode annulaire 116, fixée sur le rebord interne de la face libre de la bobine 56, présente une queue cylindrique 118, qui pénètre à l'intérieur de la bobine 56 en formant le conduit d'échappement des gaz vers le compartiment d'expansion. L'électrode 116 est électriquement isolée du contact fixe 112 par un léger intervalle 120 et la bobine 56 est électriquement connectée entre le contact fixe 112 et l'électrode 116. Le contact mobile 28 vient en position de fermeture en aboutement du collet 114. Un contact d'arc fixe 122 associé au contact mobile 28 est disposé à l'intérieur de ce contact en regard de l'électrode annulaire 116 en étant espacé de cette dernière.

Un arc A est tiré entre les contacts 112, 28 lors de la séparation des deux contacts. A partir d'une certaine longueur, les racines d'arc migrent sous l'influence des forces de Laplace (appelées également forces de Lorenz) vers l'électrode 116 et le contact d'arc 122, établissant deux arcs B en série, respectivement entre le contact d'arc 122 et l'électrode 116 et entre l'électrode 116 et le collet 114, ce dernier arc s'éteignant rapidement en mettant en circuit la bobine 56 de la manière susmentionnée. L'arc soumis à l'effet du champ magnétique tourne et les racines, qui sont soumises au soufflage pneumatique des gaz s'échappant du compartiment intermédiaire 22 vers les compartiments d'expansion 20, 24 peuvent se déplacer sur le contact d'arc 122 et la queue 118 sans aucun risque de désexcitation de la bobine 56.

Un noyau 124 ferromagnétique est logé c^{q}axialement à l'intérieur de la bobine 56 pour renforcer l'action de soufflage de cette dernière. Le noyau 124 n'obstrue que partiellement le conduit d'échappement des gaz en laissant subsister un conduit annulaire d'échappement entre la queue 118 et le noyau 124 et/ou en comportant un trou central 126.

## Revendications

Dispositif d'extinction d'arc à autosoufflage par expansion thermique et rotation de l'arc pour un pôle d'un disjoncteur électrique à enveloppe étanche (10) remplie d'un gaz à rigidité diélectrique élevée, notamment d'hexafluorure de soufre et comprenant :
- une première cloison intermédiaire fixe (16) de séparation de l'enceinte confinée par l'enveloppe (10) en un premier (22) et deuxième compartiment (20),
- un contact (28) mobile axialement de forme tubulaire, accouplé à une tige de commande (30) et susceptible de coopérer avec un ensemble de contact fixe (112) la zone de contact étant disposée dans ledit premier compartiment (22), ledit contact mobile (28) traversant à coulissement étanche un orifice ménagé dans ladite première cloison (16), ledit contact mobile (28) communiquant avec le deuxième compartiment (20) pour constituer une voie d'échappement du gaz comprimé du premier compartiment (22) vers le deuxième compartiment (20),
- une bobine de soufflage magnétique (56) appartenant audit ensemble de contact fixe (112) et disposée dans ledit premier compartiment (22) coaxialement auxdits contacts (28, 112),
- une électrode annulaire (116) de mise en circuit de la bobine de soufflage (56) disposée sur la face libre de la bobine (56) en regard du contact mobile (28), la bobine (56) étant électriquement connectée entre le contact fixe (112) et l'électrode annulaire (116) pour engendrer un champ magnétique de soufflage en rotation de l'arc ancré sur l'électrode (116), le gaz comprimé par l'action de l'arc tournant s'échappant du premier compartiment en soufflant pneumatiquement l'arc, caractérisé par le fait qu'il comprend de plus :
- un troisième compartiment (24) de l'enceinte (10) séparé du premier compartiment (22) par une deuxième cloison intermédiaire fixe (18) en un matériau isolant, le premier -compartiment (22) étant encadré par les deuxième (20) et troisième (24) compartiments,
- un conduit tubulaire (118) traversant axialement la bobine (56) portée par ladite deuxième cloison (18) et se raccordant à l'électrode annulaire (116), cette dernière recouvrant avec un collet (114) du contact fixe (112) la face d'extrémité libre de la bobine (56), en laissant entre l'électrode annulaire et le collet un petit intervalle libre (120) et le contact mobile (28), en regard de l'électrode annulaire (116), étant d'un diamètre inférieur à celui du contact fixe (112), ledit conduit tubulaire (118) débouchant dans le premier compartiment (22) et communiquant avec le troisième compartiment (24), pour constituer une voie d'échappement du gaz comprimé du premier compartiment (22) vers le troisième compartiment (24), les racines de l'arc en rotation étant soufflées vers une zone éloignée du contact fixe (112) par les gaz s'échappant par les voies d'échappement.

## Claims

A self-blast arc-extinguishing device by thermal expansion and rotation of the arc, for an electrical circuit interrupter pole having a gas-tight casing (10) filled with a gas of high dielectric rigidity, particularly sulfur hexafluoride, comprising :
- a first stationary intermediate wall (16) dividing the enclosure surrounded by the casing (10) into a first (22) and a second (20) compartments,
- an axially movable tubular contact (28) connected to an actuating rod (30) and cooperating with a stationary contact structure (112), the contact zone being located within said first compartment (22), said movable contact (28) sliding gastight through an orifice provided in said first wall (16) and said movable contact (28) communicating with said second compartment (20) to provide a compressed gas exhaust path from the first compartment (22) into the second compartment (20),
- a magnetic blast coil (56) forming a part of said stationary contact structure (112) and located coaxially with said contacts (28, 11-2) in said first compartment (22),
- an annular the blast coil (56) energizing electrode (116) which covers the free face of the coil (56) facing the movable contact (28), the coil (56) being electrically connected between the stationary contact (112) and the annular electrode (116) in order to generate a magnetic field to blast in rotation the arc staying on the electrode (116), the gas compressed by the rotating arc exhausting from the first compartment and blasting pneumatically the arc, characterized by the fact that it further comprises :
- a third compartment (24) of the enclosure (10) separated from the first compartment (22) by a second intermediate stationary wall (18) of insulating material, the first compartment (22) being located between the second (20) and third (24) compartments.
- a tubular pipe (118) projecting axially through the coil (56) supported by said second wall (18) and connecting with the annular electrode (116), the last covering with a collar (114) of the stationary contact (112) the free end face of the coil (56) leaving a small free gap (120) between the annular electrode and the collar, and the movable contact (28) facing the annular electrode (116) being of a diameter smaller than that of the stationary contact (112), said pipe (118) ending in the first compartment (22) and communicating with the third compartment (24) to establish a compressed gas exhaust path from the first compartment (22) into the third compartment (24), the roots of the rotating arc being blasted towards an area far away from the stationary contact (112) by the gases exhausting from the exhaust paths.

## Patentansprüche

Lichtbogenloeschvorrichtung mit Eigenblasung durch thermische Expansion und Rotation des Lichtbogens fuer einen Leistungsschalterpol mit einem gasdichten Gehaeuse (10), gefuellt mit einem Gas von hoher dielektrischer' Festigkeit. insbesondere Schwefelhexafluorid, und versehen mit :
- einer ersten feststehenden Zwischenwand (16) zur Trennung des von dem Gehaeuse (10) umhuellten Raumes in ein erstes (22) und in ein zweites Abteil (20),
- einem axial beweglichen rohrfoermigen an einer Steuerstange (30) gekuppelten und mit einer feststehenden Kontakteinheit (112) zusammenwirkbaren Kontakt (28), wobei die Kontaktzone in dem genannten ersten Abteil (22) liegt, der genannte bewegliche Kontakt (28) eine in der genannten ersten Wand (16) vorgesehene Oeffnung gasdicht gleitend durchquert und der genannte bewegliche Kontakt (28) mit dem zweiten Abteil (20) in Verbindung steht, um einen Ausstroemweg des komprimierten Gases vom ersten Abteil (22) in das zweite Abteil (20) zu bilden,
- einer magnetischen zu der genannten feststehenden Kontakteinheit (112) gehoerenden Blasspule (56), die in dem genannten ersten Abteil (22) koaxial zu den genannten Kontakten (28, 112) steht,
- einer ringfoermigen die Blasspule (56) einschaltenden Elektrode (116), die die gegenueber des beweglichen Kontaktes (28) liegende freie Seite der Blasspule (56) ueberdeckt, wobei die Blasspule (56) zwischen dem feststehenden Kontakt (112) und der .ringfoermigen Elektrode (116) geschaltet ist, um ein magnetisches Blasfeld zur Drehung des auf der Elektrode (116) verankerten Lichtbogens zu erzeugen, wobei das durch die Wirkung des drehenden Lichtbogens komprimierte Gas aus dem ersten Abteil entweicht und den Lichtbogen pneumatisch blaest, gekennzeichnet durch die Tatsache, dass sie ausserdem aufweist :
- ein durch eine zweite, aus Isoliermaterial bestehende, feststehende Zwischenwand (18) vom ersten Abteil (22) getrenntes drittes Abteil (24) des Gehaeuses (10), wobei das erste Abteil (22) von dem zweiten (20) und dritten (24) Abteil umgeben ist,
- eine rohrfoermige Leitung (118), die axial die von der genannten zweiten Zwischenwand (18) getragene Blasspule (56) durchquert und sich an die ringfoermige Elektrode (116) anschliesst, wobei letztere mit einem Kragen (114) des festen Kontaktes (112) die freie Endseite der Spule (56) bedeckt und dabei zwischen der ringfoermigen Elektrode und dem Kragen einen kleinen Zwischenraum (120) freilaesst, und wobei der bewegliche Kontakt (28) gegenueber der ringfoermigen Elektrode (116) von kleinerem Durchmesser als der des festen Kontaktes (112) ist, wobei die rohrfoermige Leitung (118) in das erste Abteil (22) ausmuendet und mit dem dritten Abteil (24) in Verbindung steht, um einen Ausstroemweg des komprimierten Gases vom ersten Abteil (22) in das dritte Abteil (24) zu bilden, wobei die Wurzeln des drehenden Lichtbogens von den aus den Ausstroemwegen entweichenden Gasen in eine von dem festen Kontakt (112) entfernte Zone geblasen werden.
